# EUROPÄISCHE PATENTSCHRIFT

(11) **EP 1 869 291 B1**
(45) Veröffentlichungstag und Bekanntmachung des Hinweises auf die Patenterteilung: **30.07.2014**
(21) Anmeldenummer: 06725419.3
(22) Anmeldetag: 30.03.2006
(51) Int. Cl.: F01D 5/18

(54) **KONVEKTIV GEKÜHLTE GASTURBINENSCHAUFEL**
CONVECTIVELY COOLED GAS TURBINE BLADE
AUBE DE TURBINE A GAZ A REFROIDISSEMENT PAR CONVECTION

(30) Priorität: 14.04.2005 RU 2005110990
(43) Veröffentlichungstag der Anmeldung: 26.12.2007
(73) Patentinhaber: Alstom Technology Ltd, 5400 Baden (CH)
(72) Erfinder: FOKINE, Arkadi, Moskau, 109444 (RU); TRISHKIN, Alexander, Lytkarino, 140080 (RU); VASSILIEV, Vladimir, CH-5300 Turgi (CH); VINOGRADOV, Dmitry, Moskau, 115407 (RU)
(86) Internationale Anmeldenummer: PCT/EP2006/061163
(87) Internationale Veröffentlichungsnummer: WO 2006/108764

(56) Entgegenhaltungen:
- EP-A- 1 441 107
- GB-A- 656 634
- US-A- 3 051 438
- US-A- 3 533 712
- US-A- 3 628 880
- US-A- 3 807 892
- US-A- 3 885 886
- US-A- 4 424 001
- US-A- 4 529 357
- US-A- 5 993 156
- US-A1- 2003 156 943
- US-B1- 6 224 328
- US-B1- 6 485 255

## Beschreibung

### Technisches Gebiet

Die vorliegende Anmeldung bezieht sich auf eine Gasturbinenschaufel gemäss dem Oberbegriff des Anspruchs 1.

### Stand der Technik

Es ist bekannt, bei gekühlten Schaufeln von Gasturbinen Kühlluft am Schaufelkopf auszublasen, was beispielsweise zu einer verbesserten Kühlung der dort angeordneten Dichtungen beiträgt. Aus US 2003/156943 ist eine Turbinenschaufel bekannt geworden, welche mit einem in der Schaufelblatt-Vorderkante verlaufenden Kühlkanal mit Austrittsöffnungen im Bereich des Schaufelkopf versehen ist. Die Wanddicke der Schaufel ändert sich im Austrittsbereich nicht und damit ist die Kontur im Austrittsbereich ähnlich der Kanalkontur.

Im allgemeinen werden die Querschnitte dieser Austrittsöffnungen kleiner dimensioniert als die der Kühlluftkanäle. Sie dienen damit als Drosselstellen und begrenzen den Massenstrom des ausgeblasenen Kühlfluids, wie z.B. in der US 5 993156 offenbart.

Die Austrittsöffnungen weisen üblicherweise kreisförmige oder elliptische Querschnitte auf, und stimmen nicht mit der Querschnittsform des Kühlkanals überein, welcher die Kühlluft zu der Austrittsöffnung führt. Der damit vorliegende abrupte Querschnittswechsel resultiert in ungünstigen Strömungsmustern, welche unter anderem zu erhöhten Druckverlusten und lokal erhöhten Materialtemperaturen führen.

### Darstellung der Erfindung

Gemäss einem Aspekt der vorliegenden Erfindung soll eine Gasturbinenschaufel der eingangs genannten Art so angegeben werden, dass die Nachteile des Standes der Technik vermieden werden. Spezifischer soll die Gasturbinenschaufel derart angegeben werden, dass der Wärmeübergang auf der Kühlungsseite vergleichmässigt wird und auf diese Weise ungleichmässige Temperaturvorteilungen mit lebensdauerverkürzenden Thermospannungen vermieden werden.

Dies, neben anderen vorteilhaften Wirkungen, vermag die im Anspruch 1 beschriebene Gasturbinenschaufel zu leisten. Bei der im Anspruch 1 angegebenen Schaufel ist die Kontur der Austrittsöffnung des entlang der Vorderkante verlaufenden Kühlluftkanals dem Querschnitt des Kühlluftkanals geometrisch ähnlich gestaltet. Daraus resultiert, dass die Querschnittsübergänge beim Durchströmen der Kühlluft aus dem Kühlluftkanal in die Austrittsöffnung minimiert werden. Totwasserzonen der Kühlluft und Abweichungen der Strömungsrichtung der ausgeblasenen Kühlluft mit ihren negativen Auswirkungen werden damit vermieden.

In einer Weiterbildung der Schaufel ist die Querschnittsfläche der Austrittsöffnung kleiner als die Querschnittsfläche des Kühlluftkanals. Damit kann die Austrittsöffnung als Drosselstelle wirken und somit zur Begrenzung des Massenstroms dienen. Das heisst, im Bereich der Austrittsöffnung ist ein Steg angeordnet. In einer Ausführungsform der Erfindung nimmt der Abstand der Konturlinie der Austrittsöffnung von der Schaufelblattaussenkontur im Bereich der Schaufelblatt-Vorderkante Werte zwischen 138% und 162% der lokalen Wanddicke der Schaufelblattwand an. Das heisst; die Höhe des Steges beträgt im Bereich der Schaufelblattvorderkante 38% bis 62% der lokalen Wanddicke. Im Bereich der saugseitigen Wand und/oder der druckseitigen Wand des Schaufelblattes nimmt der Abstand der Konturlinie der Austrittsöffnung von der Schaufelblatt-Aussenkontur Werte von 113% bis 138% der lokalen Wanddicke der Schaufelblattwand an. Die Höhe des Steges beträgt also in diesem Bereich 13% bis 38% der lokalen Wanddicke. Im Bereich der schaufelinneren Trennwand, welche beispielsweise den entlang der Vorderkante verlaufenden Kühlluftkanal von anderen Kühlluftkanälen abtrennt, liegt die Höhe des Steges in einer Ausführungsform im Bereich von 0% bis 225% der Wanddicke der Schaufelblattwand. Diese geometrischen Spezifikationen können selbstverständlich unabhängig voneinander oder in Kombination Anwendung finden. Die Wanddicke der Schaufelblattwand kann dabei in Umströmungsrichtung des Schaufelblattes variieren; in einer Ausführungsform der Erfindung ist die Wanddicke der Schaufelbfattwand im Bereich der Austrittsöffnung konstant.

In einer Weiterbildung der Erfindung weist der Kühlluftkanal eine am Schaufelfuss angeordnete Einlassöffnung auf. Dabei wird in einer Ausführungsform frische Kühlluft am Schaufelfuss zugeführt, welche entlang der Schaufelblattvorderkante im Schaufelblattinneren zum Schaufelkopf strömt, und dort durch die Austrittsöffnung ausströmt. Insbesondere ist in einer Weiterbildung der hier spezifizierten Schaufeln die Schaufel im Bereich des Kühlkanals rein konvektiv gekühlt ausgeführt. Das heisst, es liegen keine Öffnungen vor, durch welche Kühlluft beispielsweise als Filmkühlluft zur Schaufelblatt-Aussenseite gelangen kann. Der gesamte in den Kühlluftkanal einströmende Kühlluftmassenstrom strömt also wieder durch die Austrittsöffnung ab.

Schaufeln der vorstehend beschriebenen Art finden bevorzugt in Gasturbinen, als Bestandteile eines Rotors und/oder eines Stators, Verwendung.

### Kurze Beschreibung der Zeichnung

Die Erfindung wird nachfolgend anhand eines in der Zeichnung illustrierten Ausführungsbeispiels näher erläutert. Im Einzelnen zeigen
Figur 1 eine Gasturbogruppe;
Figur 2 eine Gasturbinenschaufel;
Figur 3 einen Austrittsbereich eines Kühlluftkanals einer Gasturbinenschaufel.

Alle Figuren sind stark vereinfacht und dienen lediglich dem besseren Verständnis der Erfindung; sie sollen nicht zur Einschränkung der in den Ansprüchen gekennzeichneten Erfindung herangezogen werden.

### Wege zur Ausführung der Erfindung

In der Figur 1 ist beispielhaft eine Gasturbogruppe dargestellt. Diese umfasst auf an sich bekannte Weise einen Verdichter 1, eine Brennkammer 2, sowie die Turbine 3. Die Turbine 3 ist im Schnitt dargestellt. Ein Turbinenstator umfasst ein Gehäuse 4 sowie Leitschaufeln 61, 62, 63 und 64. Ein Turbinenrotor umfasst eine Welle 5 sowie Laufschaufeln 65, 66, 67 und 68.

In modernen Gasturbogruppen mit hohen Heissgastemperaturen werden die Turbinenschaufeln wenigstens der ersten Turbinenstufen gekühlt ausgeführt. Ein Beispiel für eine derartige gekühlte Turbinenschaufel 6 ist in der Figur 2 dargestellt. Figur 2a zeigt dabei eine Seitenansicht einer beispielhaften Turbinenschaufel in einer Schnittdarstellung, welche die interne Kühlungskonfiguration der Schaufel erkennen lässt. Die Schaufel 6 umfasst einen Schaufelfuss 601, ein Schaufelblatt 602, sowie einen Schaufelkopf 603. Ein Querschnitt des Schaufelblattes, welcher das Schaufelblattprofil erkennen lässt, ist in der Figur 2b dargestellt. Das Profil des Schaufelblattes weist eine Vorderkante 604, eine Hinterkante 605, eine Druckseite 606 sowie eine Saugseite 607 auf. Innerhalb des Schaufelblattes verläuft entlang der Schaufelblattvorderkante 604 ein Kühlluftkanal 609. Wie in der Darstellung der Figur 2b zu erkennen ist, wird dieser Kanal einerseits von der Wand des Schaufelblattes im Bereich der Vorderkante 604, im Bereich der Druckseite 606, im Bereich der Saugseite 607, sowie von einer von der saugseitigen Schaufelblattwand zur druckseitigen Schaufelblattwand verlaufenden Trennwand 614 begrenzt. Der Kühlluftkanal 609 weist im fusseitigen Bereich des Schaufelblattes eine Eintrittsöffnung 610 für Kühlluft auf, und weist im Bereich des Schaufelkopfes eine Austrittsöffnung 611 für Kühlluft auf. Innerhalb des Schaufelblattes ist ein weiterer serpentinenförmig verlaufender Kühlluftkanal 608 angeordnet, wobei die diesen durchströmende Kühlluft im Bereich der Schaufelblatthinterkante ausgeblasen wird. Das Schaufelblatt wird im Bereich der Hinterkante durch die ausgeblasene Kühlluft gekühlt; in den weiteren Bereichen des Schaufelblattes wird das Schaufelblatt rein konvektiv gekühlt. Zur Verbesserung der konvektiven Kühlwirkung sind innerhalb der Kühlluftkanäle Rippen 613 angeordnet, welche dort den Wärmeübergang von der Schaufelblattwand zur Kühlluft intensivieren. Die Kühlluft des Vorderkanten-Kühlluftkanals 609 wird an der Einlassöffnung 610 zugeführt und im Schaufelkopfbereich an der Austrittsöffnung 611 wieder ausgeblasen, und dient dort zur Kühlung des Schaufelkopfes und der nicht dargestellten Dichtungen. Im Bereich des Schaufelkopfes ist ein Steg 612 angeordnet, welcher vermeidet, dass die Kühlluft vorschnell mit Heissgas vermischt wird.

Der Bereich der Austrittsöffnung 611 ist in den Figuren 3a und 3b vergrössert dargestellt. In der Draufsicht der Figur 3a ist zu erkennen, dass die Kontur der Austrittsöffnung 611 eine dem Querschnitt des Kühlluftkanals 609 im Wesentlichen geometrisch ähnliche Form aufweist, diesem gegenüber aber im Querschnitt verkleinert ist. Der vorderkantenseitig verlaufende Kühlluftkanal ist gestrichelt angedeutet. Im Bereich der Schaufelblatt-Vorderkante 604 beträgt der Abstand der Kontur der Austrittsöffnung von der Schaufelblatt-Aussenkontur das Mass A. Im Bereich der druckseitigen Wand 606 und der saugseitigen Wand Schaufelblattes 607 beträgt der Abstand der Kontur der Austrittsöffnung von der Schaufelblatt-Aussenkontur das Maß B. Im Bereich der Trennwand 614 beträgt der Abstand der Kontur der Austrittsöffnung von der Trennwand das Mass C. Die Dicke der Schaufelblattaussenwand ist mit δ bezeichnet. Dabei beträgt A bevorzugt A=δ (1,5±0,12). B beträgt B=δ ·(1,25±0,12). C beträgt 0<C<δ ·(2±0,25).

Obschon die Erfindung vorstehend anhand eines Ausführungsbeispiels näher erläutert wurde, ist für den Fachmann selbstverständlich, dass dieses Ausführungsbeispiel die Erfindung nicht einschränkt. Im Lichte der vorstehenden Beschreibung eröffnen sich für einen Fachmann weitere im Umfang der Patentansprüche enthaltene Ausführungsformen der Erfindung.

### Bezugszeichenliste

- 1: Verdichter
- 2: Brennkammer
- 3: Turbine
- 4: Gehäuse
- 5: Welle
- 6: Turbinenschaufel
- 61, 62, 63, 64: Leitschaufeln, Statorschaufeln
- 65, 66, 67, 68: Laufschaufeln, Rotorschaufeln
- 601: Schaufelfuss
- 602: Schaufelblatt
- 603: Schaufelkopf
- 604: Schaufelblatt-Vorderkante
- 605: Schaufellbaltt-Hinterkante
- 606: druckseitige Schaufelblattwand
- 607: Saugseitige Schaufelblattwand
- 608: Kühlluftkanal
- 609: vorderkantenseitiger Kühlluftkanal
- 610: Kühllufteinlass
- 611: Austrittsöffnung
- 612: Steg
- 613: Kühlkanalrippen
- 614: Trennwand

## Patentansprüche

1. Gasturbinenschaufel (6), mit einem Schaufelblatt (602), welches sich von einem Schaufelfuss (601) zu einem Schaufelkopf (603) erstreckt, wobei das Schaufelblatt eine Schaufelblatt-Vorderkante (604) und einen entlang der Schaufelblatt-Vorderkante im Schaufelblattinneren verlaufenden Kühlluftkanal (609) umfasst, welcher Kühlluftkanal an der Vorderkante (604) sowie an der Saugseite (607) und der Druckseite (606) des Schaufelblattes von der Schaufelblattwand begrenzt ist, und der weiterhin von einer im Schaufelblattinneren von der druckseitigen Wand zu der saugseitigen Wand verlaufenden Trennwand (614) begrenzt ist, und welcher Kühlluftkanal (609) eine im Bereich des Schaufelkopfes angeordnete Austrittsöffnung (611) aufweist, wobei die Querschnittsfläche der Austrittsöffnung (611) geometrisch ähnlich der Querschnittsfläche des Kühlkanals (609) ist, wobei gekennzeichnet, dass das die Querschnittsfläche der Austrittsöffnung (611) kleiner als die Querschnittsfläche des Kühlkanals (609) ist, **dadurch gekennzeichnet, dass** die Querschnittsflächen der Austrittsöffnung (611) und des Kühlkanals (609) konturgleich zueinander ausgerichtet sind.

2. Gasturbinenschaufel gemäss Anspruch 1, **dadurch gekennzeichnet, dass** der Abstand (A) der Kontur der Austrittsöffnung (611) gegenüber der Aussenkontur des Schaufelblattes im Bereich der Vorderkante im Bereich von 138% und 162% der lokalen Wanddicke (δ) der Schaufelblattwand beträgt.

3. Gasturbinenschaufel gemäss Anspruch 1, **dadurch gekennzeichnet, dass** der Abstand (B) der Kontur der Austrittsöffnung gegenüber der Aussenkontur des Schaufelblattes im Bereich der druckseitigen Wand und/oder der saugseitigen Wand im Bereich von 113% und 138% der lokalen Wanddicke (δ) der Schaufelblattwand beträgt.

4. Gasturbinenschaufel gemäss Anspruch 1, **dadurch gekennzeichnet, dass** im Bereich der Trennwand (614) der Abstand (C) der Kontur der Austrittsöffnung von der Trennwand im Bereich von 0% bis 225% der Wanddicke (δ) der Schaufelblattwand beträgt.

5. Gasturbinenschaufel gemäss einem der vorstehenden Ansprüche, **dadurch gekennzeichnet, dass** im Bereich der Austrittsöffnung die Wanddicke der Schaufelblattwand konstant ist.

6. Gasturbinenschaufel gemäss einem der vorstehenden Ansprüche, **dadurch gekennzeichnet, dass** der Kühlluftkanal (609) eine im Bereich des Schaufelfusses (601) angeordnet Einlassöffnung (610) aufweist.

7. Gasturbinenschaufel gemäss einem der vorstehenden Ansprüche, **dadurch gekennzeichnet, dass** die Schaufel im Bereich des Kühlkanals rein konvektionsgekühlt ausgeführt ist.

8. Gasturbinenbaugruppe, insbesondere Rotor oder Stator einer Gasturbine, umfassend wenigstens eine Gasturbinenschaufel gemäss einem der vorstehenden Ansprüche.

9. Gasturbine, umfassend wenigstens eine Gasturbinenschaufel gemäss einem der Ansprüche 1 bis 7.

## Claims

1. Gas turbine blade (6), with a blade airfoil (602), which extends from a blade root (601) to a blade tip (603), wherein the blade airfoil comprises a blade airfoil leading edge (604) and a cooling air passage (609) which extends along the leading edge of the blade airfoil inside the blade airfoil, which cooling air passage is defined by the wall of the blade airfoil on the leading edge (604), and also on the suction side (607) and the pressure side (606) of the blade airfoil, and which, furthermore, is defined by a partition (614) which extends inside the blade airfoil from the pressure-side wall to the suction-side wall, and which cooling air passage (609) has an outlet opening (611) which is arranged in the region of the blade tip, wherein the cross-sectional area of the outlet opening (611) is geometrically similar to the cross-sectional area of the cooling air passage (609), wherein the cross-sectional area of the outlet opening (611) is smaller than the cross-sectional area of the cooling air passage (609), **characterized in that** the cross-sectional areas of the outlet opening (611) and of the cooling air passage (609) are aligned with identical contour to one another.

2. Gas turbine blade according to Claim 1, **characterized in that** the distance (A) of the contour of the outlet opening (611) with respect to the outer contour of the blade airfoil in the region of the leading edge is within the range of 138% to 162% of the local wall thickness (δ) of the wall of the blade airfoil.

3. Gas turbine blade according to Claim 1, **characterized in that** the distance (B) of the contour of the outlet opening with respect to the outer contour of the blade airfoil in the region of the pressure-side wall and/or the suction-side wall is within the range of 113% to 138% of the local wall thickness (δ) of the wall of the blade airfoil.

4. Gas turbine blade according to Claim 1, **characterized in that** in the region of the partition (614), the distance (C) of the contour of the outlet opening from the partition is within the range of 0% to 225% of the wall thickness (δ) of the wall of the blade airfoil.

5. Gas turbine blade according to one of the preceding claims, **characterized in that** the wall thickness of the wall of the blade airfoil is constant in the region of the outlet opening.

6. Gas turbine blade according to one of the preceding claims, **characterized in that** the cooling air passage (609) has an inlet opening (610) which is arranged in the region of the blade root (601).

7. Gas turbine blade according to one of the preceding claims, **characterized in that** the blade is designed in a way in which it is purely convectively cooled in the region of the cooling passage.

8. Gas turbine assembly, especially rotor or stator of a gas turbine, comprising at least one gas turbine blade according to one of the preceding claims.

9. Gas turbine, comprising at least one gas turbine blade according to one of Claims 1 to 7.

## Revendications

1. Aube de turbine à gaz (6), comprenant une pale d'aube (602) qui s'étend depuis une base d'aube (601) jusqu'à une tête d'aube (603), la pale d'aube comprenant une arête avant (604) de pale d'aube et un canal d'air de refroidissement (609) s'étendant le long de l'arête avant de pale d'aube dans l'intérieur de la pale d'aube, lequel canal d'air de refroidissement est limité au niveau de l'arête avant (604) ainsi qu'au niveau du côté d'aspiration (607) et du côté de pression (606) de la pale d'aube par la paroi de la pale d'aube, et lequel est en outre limité par une paroi de séparation (614) s'étendant dans l'intérieur de la pale d'aube de la paroi du côté de pression jusqu'à la paroi du côté d'aspiration, et lequel canal d'air de refroidissement (609) présentant une ouverture de sortie (611) disposée dans la région de la tête d'aube, la surface en section transversale de l'ouverture de sortie (611) étant géométriquement similaire à la surface en section transversale du canal d'air de refroidissement (609), la surface en section transversale de l'ouverture de sortie (611) étant plus petite que la surface en section transversale du canal d'air de refroidissement (609), **caractérisée en ce que** les surfaces en section transversale de l'ouverture de sortie (611) et du canal d'air de refroidissement (609) sont orientées l'une par rapport à l'autre avec le même contour.

2. Aube de turbine à gaz selon la revendication 1, **caractérisée en ce que** la distance (A) du contour de l'ouverture de sortie (611) au contour extérieur de la pale d'aube dans la région de l'arête avant est de l'ordre de 138 % à 162 % de l'épaisseur de paroi locale (δ) de la paroi de la pale d'aube.

3. Aube de turbine à gaz selon la revendication 1, **caractérisée en ce que** la distance (B) du contour de l'ouverture de sortie au contour extérieur de la pale d'aube dans la région de la paroi du côté de pression et/ou de la paroi du côté d'aspiration est de l'ordre de 113 % à 138 % de l'épaisseur de paroi locale (δ) de la paroi de la pale d'aube.

4. Aube de turbine à gaz selon la revendication 1, **caractérisée en ce que** dans la région de la paroi de séparation (614), la distance (C) du contour de l'ouverture de sortie à la paroi de séparation est de l'ordre de 0 % à 225 % de l'épaisseur de paroi (δ) de la paroi de la pale d'aube.

5. Aube de turbine à gaz selon l'une quelconque des revendications précédentes, **caractérisée en ce que** dans la région de l'ouverture de sortie, l'épaisseur de paroi de la paroi de la pale d'aube est constante.

6. Aube de turbine à gaz selon l'une quelconque des revendications précédentes, **caractérisée en ce que** le canal d'air de refroidissement (609) présente une ouverture d'entrée (610) disposée dans la région de la base d'aube (601).

7. Aube de turbine à gaz selon l'une quelconque des revendications précédentes, **caractérisée en ce que** l'aube est réalisée dans la région du canal de refroidissement avec un refroidissement purement par convexion.

8. Module de turbine à gaz, en particulier rotor ou stator d'une turbine à gaz, comprenant au moins une aube de turbine à gaz selon l'une quelconque des revendications précédentes.

9. Turbine à gaz, comprenant au moins une aube de turbine à gaz selon l'une quelconque des revendications 1 à 7.
